# EUROPÄISCHE PATENTSCHRIFT

(11) **EP 0 580 547 B1**
(45) Veröffentlichungstag und Bekanntmachung des Hinweises auf die Patenterteilung: **19.06.1996**
(21) Anmeldenummer: 93810389.2
(22) Anmeldetag: 28.05.1993
(51) Int. Cl.: B01F 5/04

(54) **Mundstück für Auspressgeräte, die dem Abgeben von Zweikomponentenmassen dienen**
Mouthpiece for squeezing out devices for two component masses
Embouchure pour dispositif d'extraction pour des masses comportant deux composants

(30) Priorität: 24.07.1992 DE 4224497
(43) Veröffentlichungstag der Anmeldung: 26.01.1994
(73) Patentinhaber: HILTI Aktiengesellschaft, FL-9494 Schaan (LI)
(72) Erfinder: Kopp, Volker, CH-8133 Esslingen (CH); Moser, Werner, CH-8707 Uetikon (CH); Kortenkamp, Jürgen, A-6850 Dornbirn (AT)
(74) Vertreter: Wildi, Roland

(56) Entgegenhaltungen:
- EP-A- 0 287 043
- DE-A- 2 339 927
- FR-A- 953 482
- FR-A- 2 074 037
- GB-A- 2 029 716
- US-A- 3 263 966

## Beschreibung

Die Erfindung betrifft ein Mundstück für Auspressgeräte, die dem Abgeben von Zweikomponenentenmassen dienen, gemäss dem gattungsbildenden Oberbegriff des Patentanspruches 1.

Ein Auspressgerät für Zweikomponentenmassen ist beispielsweise aus der CH-PS 670 580 bekannt. Wie das Beispiel zeigt, weist ein solches Gerät üblicherweise eine Abgabedüse auf, die mit einer Austrittsöffnung je für eine Komponente versehen ist. Geräteintern sind die einzelnen Komponenten voneinander getrennt und treten durch die jeweiligen Austrittsöffnungen in ein Mundstück ein, welches an die geräteseitige Abgabedüse angeschlossen ist. Innerhalb des Mundstückes findet eine Vermischung der beiden Komponenten statt, welche für das schlussendliche Aushärten massgebend ist.

Wird ein solch bekanntes Gerät während einiger Zeit nicht gebraucht, findet innerhalb des Mundstückes eine Aushärtung statt. Es ist somit erforderlich, ein solches, mit ausgehärteter Masse angefülltes Mundstück gegen ein neues auszutauschen, so dass der Auspressvorgang samt dem daran anschliessenden Mischvorgang innerhalb des neuen Mundstückes fortgesetzt werden kann.

Das Auspressen der einzelnen Komponenten erfolgt bei den bekannten Auspressgeräten durch Aufbringen eines bestimmten, im Gerät erzeugten Druckes. Ein solcher Druck kann manuell oder mit zusätzlich zugeführten Druckmedien aufgebracht werden. Wird ein solcher Druck aufgebracht, ohne dass - beispielsweise aus Versehen - ein Mundstück mit ausgehärteten Komponenten vorzeitig entfernt wird, besteht die Gefahr, dass eine der Komponenten durch die Austrittsöffnung der anderen Komponente in das Auspressgerät zurückschlägt. Dadurch kann innerhalb des Auspressgerätes eine Vermischung der Komponenten erfolgen, so dass beispielsweise im Bereich der Auspressmechanismen eine Aushärtung erfolgt, was zu Störungen des Auspressgerätes führen kann. Eine solche Störung ist nur durch zeitaufwendiges Demontieren und Reinigen des Auspressgerätes möglich. Das Zurückschlagen der Komponenten erfolgt dabei willkürlich, meistens in Abhängigkeit von den Viskositätsunterschieden und eventuellen Druckdifferenzen zwischen den einzelnen Komponenten.

In GB-A-2 029 716 ist ein gattungsgemässes Mundstück beschrieben, bei dem ein Rohrstück in ein Verbindungsrohr zu einer Mischkammer mündet. Das Verbindungsrohr dient zunächst der Zufuhr der einen Komponente. An der Mündung des Rohrstückes wird die zweite Komponente in die vorbeiströmende erste Komponente eingebracht. Darauf werden die beiden Komponenten gemeinsam durch eine Verlängerung des Verbindungsrohres in eine Mischkammer transportiert. Im Bereich seiner Mündung ist das Rohrstück mit einem Einwegventil für den Durchtritt der zweiten Komponente in die erste Komponente ausgerüstet. Bei diesem bekannten Mundstück ist die Austrittsöffnung des Einwegventiles derart angeornet, dass am Austritt des Einwegventiles die Strömungsrichtung des zweiten Mediums mit der Hauptströmungsrichtung des ersten Mediums übereinstimmt. Damit soll gewährleistet sein, dass die am Eiwegventil eingebrachte zweite Komponente durch die diese umströmende erste Komponente vom Einwegventil wegtransportiert wird. Die eigentliche Durchmischung der beiden Komponenten soll erst in der angeschlossenen Mischkammer erfolgen. Dadurch soll verhindert werden, dass sich die beiden Komponenten bereits im Bereich um das Einwegventil vermischen und aushärten, denn es soll jederzeit möglich sein, das an einem Kniebereich durch das Verbindungsrohr geführte und dort befestigte Rohrstück mit dem Einwegventil wieder auszubauen. Dieses bekannte Mundstück ist für grössere stationäre Anlagen vorgesehen und nur in Verbindung mit einer angeschlossenen Mischkammer einsetzbar.

In FR-A-2 074 037 ist eine ein äusseres Rohr umfassende Mischvorrichtung für mehrere Komponenten beschrieben, bei denen wenigstens eine der Komponenten durch ein koaxial angeordnetes Rohrstück eingebracht wird, welches an seiner Mündung mit einem Einwegventil ausgestattet ist. Das Einwegventil umfasst eine axial angeordnete, vorgespannte membranartige Scheibe, welche die axiale Öffnung des Rohrstückes verschliesst. Durch den Druck einer ausströmenden Komponente wird die membranartige Scheibe im Randbereich angehoben und gibt einen Durchtrittsspalt frei, durch den die Komponente etwa rechtwinkelig in das vorbeiströmende Medium austritt. Die Membran wird in die Hauptströmungsrichtung des Mediums geöffnet. Dadurch besteht immer die Gefahr, dass ein Teil des Mediums durch den Durchtrittsspalt eintritt. Bei der Verwendung dieser bekannten Mischvorrichtung für die Mischung von aushärtenden Reaktivkomponenten kann daher eine Aushärtung mit der damit verbundenen Funktionsbeeinträchtigung nicht vermieden werden.

Der Erfindung liegt die Aufgabe zugrunde, für ein Auspressgerät der vorgängig geschilderten Art ein Mundstück zu schaffen, mit welchem vermieden wird, dass es zu Störungen, hervorgerufen durch ein Zurückschlagen von Komponentenanteilen in das Auspressgerät, kommt.

Erfindungsgemäss wird die Aufgabe dadurch gelöst, dass der Austritt des Einwegventiles derart angeordnet ist, dass die Ausströmrichtung der zweiten Komponente der Strömungsrichtung der ersten Komponente entgegengesetzt ist.

Das Mundstück mit wenigstens einem Einwegventil, das mit einer der Austrittsöffnungen zusammenwirkt, hat zur Folge, dass wenigstens eine der beiden Komponenten zuerst das Einwegventil passieren muss und danach eine Vermischung mit der anderen sich im Mischrohr befindlichen Komponente erfolgt. Das Einwegventil öffnet nur so lange, wie die Komponente durchströmt. Sobald der Auspressdruck weggenommen wird, schliesst das Einwegventil, so dass kein weiterer Anteil der Komponente austreten kann und darüber hinaus vom Mischrohr aber auch kein Anteil der anderen Komponente zu der dem Einwegventil zugeordneten Austrittsöffnung gerät. Indem der Austritt des Einwegventiles derart angeordnet ist, dass die Ausströmrichtung der zweiten Komponente der Strömungsrichtung der ersten Komponente entgegengesetzt ist, erfolgt bereits im Umgebungsbereich des Einwegventiles eine gute Durchmischung der beiden Komponenten. Wird der Auspressvorgang eine gewisse Zeit unterbrochen, so dass im Mundstück eine Aushärtung der vermischten Komponenten stattfindet, hat dies zur Folge, dass an jener Stelle, wo die einzelnen Komponenten erstmals zusammenfliessen, das heisst im Bereich des Einwegventils, die Aushärtung zuerst vonstatten geht. Es kann sich damit, insbesondere um das geöffnete Einwegventil herum, ein Anteil an ausgehärteten Komponenten bilden, welcher dann zur Folge hat, dass das Mischrohr durch den Anteil der ausgehärteten Komponenten zum Gerät hin verschlossen ist. Wird versehentlich ein derartig mit einem Anteil an ausgehärteten Komponenten angefülltes Mundstück vor Aufbringen des Auspressdruckes nicht gewechselt, hat dies lediglich zur Folge, dass die einzelnen Komponenten innerhalb des Mundstückes separiert bis zu dem von dem Anteil an ausgehärteten Komponenten gebildeten Verschluss gelangen, dass aber aufgrund der Separierung keine der Komponenten in den Bereich der jeweils anderen gelangen kann, so dass damit ein Zurückschlagen in das Auspressgerät vermieden wird.

Auch bei diesem erfindungsgemässen Mundstück handelt es sich um ein Wegwerfteil, welches nach Unterbrechung des Auspressvorganges vom Auspressgerät entfernt werden muss. Für die zufriedenstellende Funktion des weiteren Auspressvorganges ist es wie bis anhin erforderlich, die Abgabedüse des Auspressgerätes mit einem neuen Mundstück zu versehen.

Zweckmässigerweise ist ein Einwegventil im Abstand von der Anschlussstelle zu einer ersten Austrittsöffnung an einem im Mischrohr koaxial gelagerten, mit der entsprechenden Austrittsöffnung verbindbaren Rohrstück angeordnet. Dadurch wird erreicht, dass es zu einer Abtrennung der beiden geräteseitigen Austrittsöffnungen voneinander kommt, was insbesondere dann von Vorteil ist, wenn nur eine der Austrittsöffnungen mit einem Einwegventil zusammenwirkt. Erst nachdem die das Rohrstück durchsetzende Komponente auch das Einwegventil passiert hat, erfolgt eine Vermischung mit der anderen sich im Mischrohr befindlichen Komponente.

Um eine ausreichende Vermischung der einzelnen Komponenten zu erzielen, ist vorzugsweise das Rohrstück koaxial innerhalb des Mischrohres angeordnet. Damit ist das Rohrstück für den Durchtritt der einen Komponente und der Ringraum zwischen Rohrstück und Mischrohr für den Durchtritt der anderen Komponente vorgesehen. Der Ringraum zwischen Rohrstück und Mundstück kann allenfalls von Rippen durchsetzt sein, welche einerseits der Stabilisierung des Rohrstückes dienen, andererseits aber genügend Freiräume für den Durchtritt der einen Komponente zwischen Rohrstück und Mischrohr erlauben.

Als Einwegventil bieten sich beispielsweise eine oder mehrere von einem elastisch verformbaren Teil abdeckbare Öffnungen am Rohrstück an. Vorteilhafterweise handelt es sich bei diesen Öffnungen um radiale Durchtritte, welche im Mündungsbereich des Rohrstückes angeordnet sind. Als elastisch verformbares Teil für diese beispielsweise radial angeordneten Durchtritte eignet sich zweckmässigerweise eine elastische Hülle, welche die Öffnungen umgibt. Diese elastische Hülle hat vorzugsweise die Gestalt eines Schlauches.

Hinsichtlich einer einwandfreien Funktion des Einwegventils wirkt es sich vorteilhaft aus, wenn die elastische Hülle an ihrem zur Mündung des Mischrohres weisenden Endbereich mit dem Mündungsbereich des Rohrstückes verbunden ist und an ihrem gegenüberliegenden Endbereich vom Druck der durch das Rohrstück strömenden Komponente elastisch verformt werden kann. Es bildet sich damit für die das Rohrstück durchströmende Komponente quasi eine Umlenkschikane, welche sich einerseits vorteilhaft auf den Mischvorgang auswirkt und andererseits sich aber auch vorteilhaft auf den von einem Anteil an ausgehärteten Komponenten zu bildenden Verschluss auswirkt.

An sich reicht es zur Lösung der vorstehend geschilderten Aufgabe aus, nur eine der Austrittsöffnungen mit einem Einwegventil zu versehen. Um im Hinblick auf die jeweilige Gestaltung des Auspressgerätes sowie auf die von den Anwendung findenden Komponenten gestellten Anforderungen eine weitere Ausführungsform zur Verfügung zu stellen, ist zweckmässsigerweise ein weiteres Einwegventil im Bereich der Anschlussstelle zu einer zweiten Austrittsöffnung angeordnet. Nachdem dieses weitere Einwegventil im Bereich der Anschlussstelle angeordnet ist, findet nach wie vor eine räumliche Trennung der Austrittstellen, d.h. im vorliegenden Fall der Einwegventile, statt. Somit ist nebst der durch die Anordnung der Einwegventile erzielten Wirkungsweise, eine unerwünschte Vermischung der einzelnen Komponenten schon aus räumlichen Gründen unterbunden.

Vorzugsweise weist das weitere Einwegventil einen vom Druck der durch die zweite Austrittsöffnung strömenden Komponente axial stauchbaren Faltenbalg auf. Ein solcher Faltenbalg wirkt im Sinne eines elastisch verformbaren Teiles analog der Schilderung im Zusammenhang mit dem ersten Einwegventil, nur mit dem Unterschied, dass der elastische Faltenbalg axial und die elastische Hülle radial verformbar sind. Aufgrund der Eigenspannung deckt der Faltenbalg die zweite Austrittsöffnung ab, bis eine Stauchung durch den Druck der durch die Austrittsöffnung ausströmenden Komponente erfolgt.

Mit Vorteil wird sowohl bei Anordnung nur eines Einwegventiles, als auch bei Anordnung zweier Einwegventile, das Mischrohr derart lang ausgebildet, dass das bzw. die Einwegventile ausreichend vom Mischrohr überstanden werden. Dadurch kommt eine ausreichend lange Mischungsstrecke zustande, welche Gewähr für eine ausreichende Durchmischung der einzelnen Komponenten bietet.

Das erfindungsgemässe Mundstück findet vorteilhaft Anwendung im Zusammenhang mit einem Auspressgerät, das eine in das Mischrohr mündende erste Austrittsöffnung und zu dieser ersten Austrittsöffnung koaxial in Auspressrichtung vorgelagert eine in das Rohrstück mündende zweite Austrittsöffnung aufweist. Ein Gerät dieser Bauart kann beispielsweise so ausgelegt sein, dass die in das Mischrohr mündende Austrittsöffnung der Abgabe von Prepolymer oder ähnlicher Harze dient und die koaxial dazu angeordnete, in das Rohrstück mündende Austrittsöffnung für die Abgabe eines Aktivators vorgesehen ist.

Die Erfindung wird nachstehend, anhand der sie beispielsweise wiedergebenden Zeichnungen, näher erläutert. Es zeigen:
- Fig. 1: ein Mundstück mit einem Einwegventil im Längsschnitt und schematisch angedeutetem Vorderteil eines Auspressgerätes;
- Fig. 2: ein zweites Einwegventil für die zweite Komponente aus dem Auspressgerät.

Wie Fig. 1 zeigt, besteht das Mundstück im wesentlichen aus einem Mischrohr 1 und einem Rohrstück 2. Angeschlossen ist das Mundstück an ein Auspressgerät, dessen Vorderteil 3 strichpunktiert angedeutet ist. Andeutungsweise ist dem Vorderteil 3 eine erste - in geschlossener Stellung dargestellte - Austrittsöffnung 3a und zu dieser ersten Austrittsöffnung 3a koaxial in Auspressrichtung vorgelagert eine zweite Austrittsöffnung 3b zugeordnet. Dabei mündet die erste Austrittsöffnung 3a in das Auspressrohr 1 und die zweite Austrittsöffnung 3b in das Rohrstück 2.

Wie die Zeichnung ferner zeigt, ist das Rohrstück 2 über Rippen 4 im Mischrohr 1 gehaltert und stabilisiert. Ferner wird gezeigt, wie das Rohrstück 2 mit einer sich in Auspressrichtung leicht verjüngenden Bohrung 2a versehen ist, welche an ihrem in Auspressrichtung weisenden Ende in radiale Durchtritte 2b mündet. Diese sich im Mündungsbereich des Rohrstückes 2 befindlichen Durchtritte 2b sind von einer elastischen Hülle 5 umgeben. Diese elastische Hülle 5 ist an ihrem zur Mündung des Mischrohres 1 weisenden Endbereich mit dem Rohrstück 2 verbunden, dh dieser Endbereich ist beispielsweise von Vorsprüngen 2c des Rohrstückes 2 umstanden. In den von den Vorsprüngen 2c gebildeten Raum kann die Hülle 5 eingeklemmt und gegebenenfalls zusätzlich noch verklebt werden. An ihrem gegenüberliegenden Endbereich ist die Hülle 5 vom Druck der durch das Rohrstück 2 strömenden Komponente radial dehnbar, so dass in diesem Bereich die durch die Durchtritte 2b austretende Komponente nach Ausdehnung der Hülle 5 ins Mischrohr 1 gelangen kann und sich dort mit der anderen Komponente vermischt. Das dem Auspressgerät zugewandte Ende des Mischrohres 1, kann zudem mit einer oder mehreren über die rückwärtige Stirnseite verteilten Ausnehmungen, beispielsweise in Form von Kerben 1a, versehen sein, so dass sich an der rückwärtigen Stirnseite des Mischrohres 1 Kanten bilden. Diese Kanten können zum Reinigen des jeweiligen Bereiches des Auspressgerätes herangezogen werden, indem das Mischrohr 1 um seine eigene Achse gedreht wird, um so Reste der einzelnen Komponenten entfernen zu können.

Fig. 2 zeigt ein weiteres Einwegventil für die zweite Komponente. Das Mundstück mit seinem Mischrohr 6 ist an einem Auspressgerät, dessen Vorderteil 7 strichpunktartig angedeutet ist, angeschlossen. Andeutungsweise ist das Vorderteil 7 mit einer ersten Austrittsöffnung 7a für die erste Komponente und einer zweiten - in geöffneter Stellung dargestellten - Austrittsöffnung 7b für die zweite Komponente versehen, wobei die erste Austrittsöffnung 7a koaxial in Auspressrichtung zur Austrittsöffnung 7b vorgelagert ist.

Wie die Fig. 2 ferner zeigt, mündet die erste Austrittsöffnung 7a in ein Rohrstück 8. Dieses Rohrstück 8 ist mit einer sich in Auspressichtung leicht verjüngenden Bohrung 8a versehen, welche an ihrem in Auspressrichtung weisenden Ende in radiale Durchtritte mündet. Diese sich im Mündungsbereich des Rohrstückes 8 befindlichen Durchtritte sind von einer elastischen Hülle umgeben. Im Bereich der Durchtritte ist die elastische Hülle vom Druck der durch die Bohrung strömenden Komponente radial verformbar. Gehaltert und stabilisiert ist das Rohrstück 8 über Rippen 8c, welche sich am Mischrohr 6 abstützen.

In dem entgegen der Auspressrichtung weisenden Bereich ist das Rohrstück 8 von einem Faltenbalg 10 umgeben. Dieser Faltenbalg 10 deckt axial die Austrittsöffnung 7b ab. Vom Druck der durch die Austrittsöffnung 7b strömenden Komponente wird der Faltenbalg 10 axial gestaucht, so dass die Komponente austreten und in Auspressrichtung entlang des Ringraumes zwischen Faltenbalg 10, Rohrstück 8 und Mischrohr 6 strömen kann. Im Bereich der Durchtritte vermischen sich die einzelnen aus den Durchtrittsöffnungen 7a, 7b strömenden Komponenten.

Für das Mischrohr 1, 6 sowie das Rohrstück 2, 8 bietet sich als Material Kunststoff an. Ebenfalls aus Kunststoff, aber aus stark elastischem, ist mit Vorteil die Hülle 5 sowie der Faltenbalg 10 gebildet.

## Patentansprüche

1. Mundstück für Auspressgeräte, die dem Abgeben von Zweikomponentenmassen dienen, mit einem Mischrohr (1, 6), welches zum Anschliessen an eine geräteseitige Abgabedüse (3, 7) mit zwei Austrittsöffnungen (3a, 3d; 7a, 7b) für die einzelnen Komponenten ausgebildet ist, und mit einem innerhalb des Mischrohres (1, 6) mündenden Rohrstück (2, 8), welches im Betrieb von einer der Komponenten umströmt ist, und dessen Mündungsbereich ein Einwegventil (2b, 5) für den Durchtritt der zweiten Komponenten in den Strom der ersten Komponente aufweist, **dadurch gekennzeichnet**, dass der Austritt des Einwegventiles (2b, 5) derart angeordnet ist, dass die Ausströmrichtung der zweiten Komponente der Strömungsrichtung der ersten Komponente entgegengesetzt ist.

2. Mundstück nach Anspruch 1, dadurch gekennzeichnet, dass das Rohrstück (2,8) koaxial im Mischrohr (1, 6) gelagert ist und gemeinsam mit dem Mischrohr (1, 6) an die geräteseitige Abgabedüse (3,7) anschliessbar ist, so dass eine erste Austrittsöffnung (3a, 7b) mit dem Mischrohr (1, 6) und die, vorzugsweise der ersten Austrittsöffnung (3a, 7b) koaxial vorgelagerte, zweite Austrittsöffnung (3b, 7a) der Abgabedüse (3, 7) mit dem Rohrstück (2, 8) kommuniziert.

3. Mundstück nach Anspruch 2, dadurch gekennzeichnet, dass das Einwegventil eine oder mehrere von einem elastisch verformbaren Teil abdeckbare Öffnungen aufweist.

4. Mundstück nach Anspruch 3, dadurch gekennzeichnet, dass die Öffnungen als radiale Durchtritte (2b) im Mündungsbereich des Rohrstücks (2) ausgebildet sind.

5. Mundstück nach Anspruch 3 oder 4, dadurch gekennzeichnet, dass das elastisch verformbare Teil von einer die Öffnungen umgebenden elastischen Hülle (5) gebildet ist.

6. Mundstück nach Anspruch 5, dadurch gekennzeichnet, dass die elastische Hülle (5) an ihrem zur Mündung des Mischrohres (1) weisenden Endbereich mit dem Mündungsbereich des Rohrstücks (2) verbunden und an ihrem gegenüberliegenden Endbereich vom Druck der durch das Rohrstück (2) strömenden Komponente elastisch verformbar ist.

7. Mundstück nach einem der Ansprüche 1 bis 6, dadurch gekennzeichnet, dass ein weiteres Einwegventil im Bereich der Anschlussstelle zu einer zweiten Austrittsöffnung (7b) angeordnet ist.

8. Mundstück nach Anspruch 7, dadurch gekennzeichnet, dass das weitere Einwegventil einen vom Druck der durch die zweite Austrittsöffnung (7b) strömenden Komponente axial stauchbaren Faltenbalg (10) aufweist.

9. Mundstück nach einem der Ansprüche 1 bis 8, dadurch gekennzeichnet, dass die Einwegventile axial in Auspressrichtung von der Mündung des Mischrohres (1) überstanden werden.

10. Mundstück nach einem der Ansprüche 1 bis 9, dadurch gekennzeichnet, dass es als Einwegteil ausgebildet ist, welches nach längerer Unterbrechung des Auspressvorganges der Zweikomponentenmasse vom Ausspressgerät abnehmbar und bei Wiederaufnahme des Auspressvorganges durch ein neues identisches Mundstück ersetzbar ist.

## Claims

1. Mouthpiece for squeezing-out devices used to dispense two-component masses, having a mixing tube (1, 6) constructed for connection to an appliance-side dispensing nozzle (3, 7) with two outlet openings (3a, 3d; 7a, 7b) for the individual components, and having a tube section (2, 8) which opens out inside the mixing tube (1, 6) and around which one of the components flows during operation, and the mouth region of which incorporates a unidirectional valve (2b, 5) for passage of the second component into the flow of the first component, **characterised in that** the outlet of the unidirectional valve (2b, 5) is so disposed that the direction in which the second component is discharged is counter to the direction of flow of the first component.

2. Mouthpiece according to claim 1, characterised in that the tube section (2, 8) is mounted coaxially in the mixing tube (1, 6) and is adapted to be connected jointly with the mixing tube (1, 6) to the appliance-side dispensing nozzle (3, 7), with the result that a first outlet opening (3a, 7b) communicates with the mixing tube (1, 6) and the second outlet opening (3b, 7a) of the dispensing nozzle (3, 7) communicates with the tube section (2, 8), the said second outlet opening preferably being set coaxially ahead of the first outlet opening (3a, 7b).

3. Mouthpiece according to claim 2, characterised in that the unidirectional valve incorporates one or more openings adapted to be obturated by an elastically deformable part.

4. Mouthpiece according to claim 3, characterised in that the openings are in the form of radial passages (2b) in the mouth region of the tube section (2).

5. Mouthpiece according to claim 3 or 4, characterised in that the elastically deformable part is constituted by a flexible sheath (5) which surrounds the openings.

6. Mouthpiece according to claim 5, characterised in that at its end region facing the mouth of the mixing tube (1) the flexible sheath (5) is joined to the mouth region of the tube section (2) and at its opposite end region it is adapted to be elastically deformed by the pressure of the component flowing through the tube section (2).

7. Mouthpiece according to any of claims 1 to 6, characterised in that an additional unidirectional valve is disposed in the region of the point of connection to a second outlet opening (7b).

8. Mouthpiece according to claim 7, characterised in that the additional unidirectional valve incorporates a bellows (10) which is adapted to be axially compressed by the pressure of the component flowing through the second outlet opening (7b).

9. Mouthpiece according to any of claims 1 to 8, characterised in that the mouth of the mixing tube (1) projects axially past the unidirectional valves in the squeezing-out direction.

10. Mouthpiece according to any of claims 1 to 9, characterised by being constructed as a disposable part which after the operation of squeezing out the two-component mass has been interrupted for some time can be removed from the squeezing-out device and upon resumption of the squeezing-out operation can be replaced by a new identical mouthpiece.

## Revendications

1. Pièce d'embouchure pour des distributeurs de masses à deux composants, comprenant un tube de mélange (1, 6) qui est conformé pour le raccordement à une buse de distribution (3, 7) située du côté appareil et comportant deux ouvertures de sortie (3a, 3b; 7a, 7b) pour les différents composants, et une section de tube (2, 8) débouchant à l'intérieur du tube de mélange (1, 6), laquelle est entourée lors du fonctionnement par l'un des composants et dont la section d'embouchure comporte une soupape unidirectionnelle (2b, 5) pour le passage du second composant dans le courant du premier composant, **caractérisée en ce** que la sortie de la soupape unidirectionnelle (2b, 5) est disposée de telle façon que la direction de sortie du second composant est opposée à la direction d'écoulement du premier composant.

2. Pièce d'embouchure selon la revendication 1, caractérisée en ce que la section de tube (2, 8) est montée coaxialement dans le tube de mélange (1, 6) et qu'elle peut être raccordée, conjointement avec le tube de mélange (1, 6), à la buse de distribution (3, 7) située du côté appareil, de sorte qu'une première ouverture de sortie (3a, 7b) communique avec le tube de mélange (1, 6) et que la seconde ouverture de sortie (3b, 7a) placée de préférence coaxialement en avant de la première ouverture de sortie (3a, 7b) de la buse de distribution (3, 7), communique avec la section de tube (2, 8).

3. Pièce d'embouchure selon la revendication 2, caractérisée en ce que la soupape unidirectionelle comporte une ou plusieurs ouvertures qui peuvent être recouvertes par un élément élastiquement déformable.

4. Pièce d'embouchure selon la revendication 3, caractérisée en ce que les ouvertures sont réalisées sous la forme d'ajours radiaux (2b) dans la région de l'embouchure de la section de tube (2).

5. Pièce d'embouchure selon l'une des revendications 3 ou 4, caractérisée en ce que l'élément élastiquement déformable est constitué par une gaine élastique (5) qui enveloppe les ouvertures.

6. Pièce d'embouchure selon la revendication 5, caractérisée en ce que la section terminale de la gaine élastique (5) dirigée vers l'embouchure du tube de mélange (1), est raccordée à la section d'embouchure de la section de tube (2), et que sa section terminale opposée peut être déformée élastiquement par la pression du composant qui parcourt la section de tube (2).

7. Pièce d'embouchure selon l'une des revendications 1 à 6, caractérisée en ce qu'une soupape unidirectionnelle supplémentaire est disposée dans la région du raccordement vers une seconde ouverture de sortie (7b).

8. Pièce d'embouchure selon la revendication 7, caractérisée en ce que la soupape unidirectionnelle supplémentaire comprend un soufflet (10) lequel peut être comprimé dans le sens axial par la pression du composant passant par la seconde ouverture de sortie (7b).

9. Pièce d'embouchure selon l'une des revendications 1 à 8, caractérisée en ce que les soupapes à voie unique sont débordées axialement dans la direction de distribution par l'embouchure du tube de mélange (1).

10. Pièce d'embouchure selon l'une des revendications 1 à 9, caractérisée en ce qu'elle est conformée en soupape unidirectionnelle qui peut être retirée du distributeur après une interruption prolongée de la distribution de la masse à deux composants et remplacée par une nouvelle pièce d'embouchure identique dès que la distribution est reprise.
